# FASCICULE DE BREVET EUROPEEN

(11) **EP 0 959 186 B1**
(45) Date de publication et mention de la délivrance du brevet: **03.09.2003**
(21) Numéro de dépôt: 99401163.3
(22) Date de dépôt: 11.05.1999
(51) Int. Cl.: E03D 5/10, E03D 1/30

(54) **Chasse d'eau automatique**
Automatische Wasserspülung
An automatic water flushing device

(30) Priorité: 18.05.1998 FR 9806249
(43) Date de publication de la demande: 24.11.1999
(73) Titulaire: Celec Conception Electronique, 76270 Neufchâtel-en-Bray (FR)
(72) Inventeur: Leblond, Jean-Marie, 76270 Neufchâtel-en-Bray (FR)
(74) Mandataire: Kohn, Philippe

(56) Documents cités:
- EP-A- 0 038 782
- FR-A- 2 297 293
- US-A- 2 219 367

## Description

L'invention concerne un dispositif d'ouverture de chasse d'eau de toilettes selon le préambule de la revendication 1, qui est connu de US 2 219 367.

L'invention concerne plus particulièrement un dispositif d'ouverture de chasse d'eau de toilettes, du type qui comporte un réservoir d'eau alimenté par un robinet relié à un réseau de distribution d'eau, et qui est susceptible d'être ouvert pour provoquer le remplissage du réservoir lorsque le niveau d'eau descend en dessous d'une limite inférieure déterminée, et du type qui comporte un orifice d'évacuation inférieur et un clapet d'évacuation associé à cet orifice, qui est susceptible d'occuper une position fermée pour retenir l'eau à l'intérieur du réservoir ou une position ouverte pour évacuer l'eau vers une cuvette des toilettes,

On connaît de nombreux dispositifs de chasse d'eau de toilettes dans lesquels un réservoir comporte un élément d'ouverture susceptible de coulisser verticalement à travers un couvercle du réservoir pour actionner un clapet d'évacuation destiné à ouvrir la chasse d'eau pour permettre l'écoulement de l'eau en direction d'une cuvette des toilettes.

Généralement, le clapet d'évacuation s'ouvre lorsque l'élément d'ouverture est actionné et ne se ferme que lorsque le niveau d'eau dans le réservoir a atteint une limite inférieure. Lorsque le niveau d'eau a atteint cette limite inférieure, le clapet se ferme et un flotteur, qui est descendu en même temps que le niveau d'eau dans le réservoir, actionne un robinet de remplissage de façon que le réservoir se remplisse pour une nouvelle utilisation.

L'inconvénient majeur d'un tel dispositif est qu'il doit être commandé manuellement par un utilisateur, ce qui, dans le cas de locaux publics ou la fréquentation des toilettes est importante et de courte durée, est source d'oubli, et peut provoquer des désagréments certains pour les utilisateurs suivants si la chasse d'eau n'a pas été actionnée.

Pour résoudre ce problème, on a proposé de réaliser des chasses d'eau à commande automatique qui, lorsque l'utilisateur quitte les toilettes, déclenchent automatiquement l'actionnement de l'élément d'ouverture du réservoir afin de provoquer l'évacuation de l'eau en direction de la cuvette des toilettes.

Toutefois, l'énergie nécessaire à l'actionnement de l'élément d'ouverture étant importante, ces dispositifs sont généralement animés par un moteur électrique alimenté par le réseau électrique du bâtiment dans lequel les toilettes sont installées, ce qui pose des problèmes tant en terme d'installation des toilettes, puisqu'il est nécessaire de réaliser une installation électrique pour chaque toilette, qu'en terme de coût.

Pour éviter ces inconvénients, l'invention propose un dispositif qui utilise le principe de la poussée d'Archimède afin d'actionner l'élément d'ouverture du réservoir, la commande de ce dispositif pouvant alors aisément être assurée par un électroaimant fonctionnant en basse tension et de façon autonome.

Dans ce but, l'invention propose un dispositif d'ouverture de chasse d'eau de toilettes tel que décrit dans la revendication 1.

Selon d'autres caractéristiques de l'invention :
- le mécanisme de transmission est agencé dans le réservoir et comporte un bras de poussée, mobile entre une position haute et une position basse, qui comporte une première extrémité portant le flotteur, et dont une seconde extrémité est susceptible de transmettre une poussée issue du flotteur à un mécanisme d'ouverture destiné à ouvrir le clapet ;
- le mécanisme de transmission comporte un élément d'ouverture du clapet, dont une extrémité supérieure est liée au mécanisme d'ouverture, dont une extrémité inférieure agit sur le clapet d'évacuation et qui est mobile entre une position de consigne de fermeture et une position de consigne d'ouverture dans laquelle l'élément d'ouverture ouvre le clapet ;
- le mécanisme d'ouverture est susceptible d'être actionné par le bras de poussée lorsqu'il passe de sa position basse à sa position haute, pour faire passer l'élément d'ouverture du clapet de sa position de consigne de fermeture à sa position de consigne d'ouverture, et comporte une barre d'actionnement, solidaire dans ses mouvements de l'élément d'ouverture du clapet ;
- le bras de poussée et la barre d'actionnement sont liés l'un à l'autre et le mécanisme d'ouverture comporte une came pivotante qui est susceptible, lorsqu'elle est bloquée par le doigt de blocage, d'immobiliser le bras de poussée en position basse et la barre d'actionnement pour maintenir le clapet fermé, et qui est susceptible, lorsque le doigt de blocage est escamoté, d'être forcée en basculement en libérant le bras de poussée et la barre d'actionnement de la position basse à la position haute pour amener l'élément d'ouverture de sa position de consigne de fermeture à sa position de consigne d'ouverture et ouvrir le clapet ;
- le clapet est commandé directement par l'élément d'ouverture, les positions de consigne d'ouverture et de fermeture du clapet correspondant aux positions ouverte et fermée du clapet ;
- la came est ramenée en position initiale par son poids, puis est à nouveau bloquée par le doigt de blocage, et comporte une surface d'appui pour maintenir le bras de poussée et la barre d'actionnement en une position intermédiaire dans laquelle l'élément d'ouverture maintient le clapet ouvert, et en ce que, lorsque le doigt de blocage est à nouveau escamoté, le poids du bras de poussée et de la barre d'actionnement permettent de forcer à nouveau la came en basculement pour que le bras de poussée et la barre d'actionnement retombent en position basse de sorte que l'élément d'ouverture repasse de sa position de consigne d'ouverture à sa position de consigne de fermeture et ferme le clapet ;
- l'élément d'ouverture commande seulement l'ouverture du clapet, le bras de poussée et la barre d'actionnement étant rappelés en position basse par leur poids, et le clapet se fermant indépendamment quand le niveau d'eau descend en dessous de la limite inférieure déterminée ;
- la came est maintenue basculée par un contrepoids et est ramenée en position initiale par le poids du bras de poussée et de la barre d'actionnement ;
- le bras de poussée et la barre d'actionnement sont indépendants et respectivement liés à une première et une seconde roues à toc du mécanisme d'ouverture qui sont susceptibles, lorsque la première roue à toc est bloquée par le doigt de blocage, d'immobiliser le bras de poussée et la barre d'actionnement pour maintenir le clapet fermé, et qui sont susceptibles, lorsque le doigt de blocage est escamoté, d'être forcées en basculement, la première roue à toc liée au bras de poussée, qui passe de sa position basse à sa position haute, entraînant la seconde roue à toc pour placer l'élément d'ouverture en position de consigne d'ouverture et ouvrir le clapet ;
- la première roue à toc est ramenée en position initiale par le poids du bras de poussée quand il passe de sa position haute à sa position basse en repassant par une position dans laquelle la première roue à toc force le doigt de blocage à s'escamoter, et en ce que la seconde roue à toc est rappelée par le poids de la barre d'actionnement pour placer l'élément d'ouverture en position de consigne de fermeture, le clapet se fermant indépendamment quand le niveau d'eau descend en dessous de la limite inférieure déterminée ;
- le doigt de blocage est à nouveau escamoté pour libérer la première roue à toc de la position du bras de poussée, et en ce que la première roue à toc est ramenée en position initiale par le poids du bras de poussée quand il passe de sa position haute à sa position basse, la seconde roue à toc étant rappelée par le poids de la barre d'actionnement pour placer l'élément d'ouverture en position de consigne de fermeture et fermer le clapet ;
- le doigt de blocage est lié à un électroaimant et est escamoté quand l'électroaimant est alimenté.

D'autres caractéristiques et avantages de l'invention apparaîtront à la lecture de la description détaillée qui suit pour la compréhension de laquelle on se reportera aux dessins annexés dans lesquels :
- les figures 1 et 2 sont des vues en perspective d'un dispositif selon un premier mode de réalisation de l'invention, représentant respectivement le dispositif selon une position de blocage du doigt de blocage, le réservoir étant plein, et une position escamotée du doigt de blocage, le réservoir se vidant ;
- les figures 3 à 6 sont des vues en perspective d'un dispositif selon un deuxième mode de réalisation de l'invention représentant respectivement le dispositif selon
   - une position de blocage du doigt de blocage, le réservoir étant plein,
   - une position escamotée du doigt de blocage, le réservoir se vidant et la barre d'actionnement se levant,
   - une position de blocage du doigt de blocage, le réservoir se vidant et la barre d'actionnement étant en appui sur la came, et
   - une position escamotée du doigt de blocage, le réservoir se vidant et la barre d'actionnement forçant la came en basculement ;
- la figure 7 est une vue en perspective d'un dispositif selon un troisième mode préféré de réalisation de l'invention représentant le dispositif selon une position de blocage du doigt de blocage, le réservoir étant plein ;
- les figures 8 à 11 sont des vues schématiques en section du dispositif selon le troisième mode préféré de réalisation de l'invention représentant le dispositif respectivement selon :
   - la position de blocage du doigt de blocage, le réservoir étant plein,
   - une position escamotée du doigt de blocage, le réservoir se vidant et la première roue à toc entraînant la seconde roue à toc,
   - une position selon laquelle la première roue à toc revient à sa position initiale en escamotant le doigt de blocage, et
   - une position de blocage du doigt de blocage, le réservoir étant vide ; et
- la figure 12 est un schéma illustrant les différentes phases d'un procédé de commande d'un électroaimant utilisé par la présente invention.

Dans la description qui va suivre, des éléments identiques ou ayant des fonctions similaires portent les mêmes chiffres de référence.

On voit sur la figure 1 l'ensemble d'un dispositif 10 d'ouverture de chasse d'eau de toilettes réalisé conformément à un premier mode de réalisation de l'invention.

De manière connue, le dispositif 10 comporte un réservoir 12 alimenté par un robinet (non représenté) relié à un réseau de distribution d'eau. Le robinet (non représenté) est susceptible de s'ouvrir en fonction du niveau de l'eau contenue dans le réservoir 12 pour provoquer le remplissage du réservoir d'eau.

Dans la configuration de la figure 1, le niveau d'eau contenue dans le réservoir 12 occupe une position H correspondant au maximum de remplissage du réservoir 12.

Le réservoir 12 est de forme sensiblement parallélépipédique et est susceptible d'être fermé à sa partie supérieure par un couvercle (non représenté).

Dans une partie inférieure du réservoir 12 est agencé un orifice d'évacuation 14 qui est susceptible d'assurer l'évacuation de l'eau contenue dans le réservoir 12 en direction d'une cuvette des toilettes.

Un mécanisme de transmission 16 est agencé dans le réservoir 12 et permet d'assurer l'obturation de l'orifice d'évacuation 14 comme représenté à la figure 1.

Le mécanisme de transmission 16 est agencé dans le réservoir 12 au moyen d'un platine transversale 18, réalisée sous la forme d'une plaque horizontale qui s'étend entre deux faces latérales intérieures opposées 20 du réservoir 12. Avantageusement, la platine 18 peut être réalisée en un matériau plastique et être emboîtée dans des encoches (non représentées) portées par les faces latérales intérieures 20 du réservoir 12.

Dans une partie intermédiaire de la platine 18 sont agencés deux perçages 22 et 24 qui permettent respectivement le passage d'un bras de poussée 26 et d'un élément d'ouverture du clapet 28.

Le bras de poussée 26 se compose d'une tige susceptible de coulisser verticalement dans le perçage 22 et d'un flotteur 30 agencé à l'extrémité inférieure du bras de poussée 26. Avantageusement, le flotteur est réalisé au moyen d'une sphère creuse en matériau plastique, ou d'une boule en polystyrène expansé enfilées sur une tige 32 du bras de poussée 26.

L'élément d'ouverture 28 du clapet comporte, dans sa partie supérieure, une tige 34 qui est reçue en coulissement vertical dans le perçage 24 de la platine 18, et un corps 36 qui contient un clapet 38, décrit ultérieurement en référence à la figure 2, qui est susceptible d'obturer l'orifice d'évacuation 14 du réservoir 12.

Dans le mode de réalisation décrit en référence à la figure 1, l'élément d'ouverture 28 commande seulement l'ouverture du clapet 38 pour provoquer l'évacuation de l'eau contenue dans le réservoir 12, la fermeture du clapet 38 étant indépendante des mouvements de l'élément d'ouverture 28 de sorte que le clapet 38 ne se ferme que lorsque le niveau d'eau contenue dans le réservoir a atteint une limite inférieure déterminée, par exemple lorsque le réservoir est vide.

Les tiges 32 du bras de poussée 26, et 34 de l'élément d'ouverture 28, sont toutes deux reliées à une barre d'actionnement 40 qui s'étend transversalement dans la même direction que la platine 18 et qui est articulée à une de ses extrémités 42 sur la platine 18 par l'intermédiaire d'un pivot 44, solidaire de la platine 18, et d'axe horizontal perpendiculaire à la direction transversale de la barre 40.

La tige verticale 32 du bras de poussée 26 est articulée sur la barre d'actionnement 40 par l'intermédiaire d'un pivot 46, d'axe parallèle au pivot 44, et qui est réalisé au moyen d'un axe 48 qui traverse la barre d'actionnement 40 et une tête 50 agencée à l'extrémité supérieure de la tige 32 du bras de poussée 26. La tige 34 de l'élément d'ouverture 28 est liée à la barre d'actionnement 40 par l'intermédiaire d'un pivot glissant 52 qui est réalisé au moyen d'un axe 54 parallèle au pivot 44 traversant une tête 56 agencée à l'extrémité supérieure de la tige 34 de l'élément d'ouverture 28, l'axe 54 étant guidé en translation dans une lumière 58 de la barre d'actionnement 40 qui s'étend suivant la direction générale transversale de barre d'actionnement 40.

De la sorte, lorsque la barre d'actionnement 40 est animée d'un mouvement de rotation autour de pivot 44 porté par la platine 18, les deux tiges 32 du bras de poussée 26 et 34 de l'élément d'ouverture 28 peuvent être animées d'un même mouvement de coulissement vertical dans les perçages respectifs 22 et 24 de la platine 18.

A son extrémité opposée au pivot 44, la face supérieure de la platine 18 comporte un mécanisme d'ouverture 59.

Le mécanisme d'ouverture 59 comporte un support 60 qui est avantageusement soudé sur la platine 18 ou venu de matière avec la platine 18. Le support 60 présente sensiblement la forme d'une équerre dont un coude est opposé à la barre d'actionnement 40, et dont une branche 62, globalement horizontale et adjacente à la barre d'actionnement 40, porte une came 64 qui est susceptible de pivoter autour d'un axe 66 de direction perpendiculaire à la direction transversale de la platine 18 et parallèle au pivot 44.

La came 64 présente aussi la forme d'une équerre dont la concavité est tournée vers la concavité de l'équerre formée par le support 60, dont une première branche globalement horizontale 68 est articulée autour de l'axe 66, et dont une seconde branche globalement horizontale 70 traverse une lumière 72 du support 60 pour former un contrepoids de la came 64. La lumière 72 est agencée dans une face de la branche verticale 74 du support 60.

Sur la branche 70, à proximité du coude joignant les deux branches 68 et 70 de la came 64, est agencée une première encoche 76 qui, dans la position initiale de repos de la came 64, est orientée vers le haut et est susceptible de recevoir un doigt de blocage 78 d'un électroaimant cylindrique 80, d'axe sensiblement vertical et fixé au support 60. Comme on le verra ultérieurement, la position sensiblement verticale de l'axe de l'électroaimant 80 permet d'assurer la descente du doigt de blocage 78 par gravité. La branche 68 de la came 64 présente une seconde encoche 82 orientée vers l'extrémité libre 84 de la barre d'actionnement 40 et qui est susceptible de coopérer avec cette extrémité 84 pour immobiliser la barre d'actionnement 40 en rotation par rapport au pivot 44 afin de bloquer le mécanisme de transmission 16.

Cette configuration est décrite en référence à la figure 1. Dans cette position du mécanisme d'ouverture 59, le doigt de blocage 78 de l'électroaimant 80 est reçu dans l'encoche 76 et bloque la came 64 dans sa position initiale, non basculée, de sorte que l'extrémité 84 de la barre d'actionnement 40 est reçue et bloquée dans l'encoche 82 de la came 64. Ainsi, le réservoir 12 étant plein, la barre d'actionnement 40 est sensiblement horizontale et immobilise simultanément l'élément d'ouverture 28 et le bras de poussée 26 qui, sous l'effet de la poussée d'Archimède qui s'applique au flotteur immergé 30, exerce un effort vertical sur la barre d'actionnement 40. Dans cette configuration, le mécanisme de transmission 16 est prêt à être débloqué.

Lorsqu'une impulsion est fournie par une unité électronique de commande, qui sera ultérieurement décrite en référence à la figure 12, à l'électroaimant 80, le doigt de blocage 78 est escamoté vers le haut et sort de l'encoche 76 de la came 64, de sorte que sous l'effort vertical dû à la poussée d'Archimède exercée par le bras de poussée 26 sur la barre d'actionnement 40, l'extrémité 84 de la barre d'actionnement 40 quitte l'encoche 82 de la came 64 et la barre d'actionnement 40 pivote, dans le sens horaire en considérant la figure 1, autour du pivot 44 en remontant.

De la sorte, et comme on peut le voir à la figure 2, le bras de poussée 26 est libre de coulisser verticalement de sa position basse vers sa position haute et l'élément d'ouverture 28 est actionné vers le haut par la barre d'actionnement 40 en occupant une position de consigne d'ouverture du clapet d'évacuation 38. L'ouverture du clapet 38 étant provoquée par l'actionnement de l'élément d'ouverture 28, le clapet d'évacuation 38 s'ouvre et le réservoir 12 commence à se vider par l'orifice d'évacuation 14.

Par ailleurs, la came 64 a basculé sous l'action de l'extrémité 84 de la barre d'actionnement 40 et elle reste basculée sous l'effet du contrepoids formé par sa branche 70, de sorte que l'encoche 76 de la came 64 disparaît dans la lumière 72 du support 60, et de sorte que le doigt de blocage 78 de l'électroaimant 80 est retenu en butée dans une position intermédiaire contre une face supérieure 86 de la came 64.

Ultérieurement à la configuration décrite en référence à la figure 2, l'eau dans le réservoir 12 descend jusqu'à un niveau pour lequel le flotteur 30 n'est plus immergé mais flotte à la surface de l'eau. De la sorte, le niveau continuant à descendre, le bras de poussée 26 descend et entraîne la barre d'actionnement 40 qui redescend progressivement dans l'encoche 82 de la came 64 pour la faire basculer à nouveau dans la position initiale.

Dans cet état (non représenté), l'encoche 76 de la came 64 sort du support 60 et permet le réenclenchement du doigt de blocage 78 de l'électroaimant 80, le mécanisme de transmission 16 retrouvant sa configuration initiale de la figure 1 lorsque le niveau d'eau a atteint une limite inférieure B. Dès lors, le clapet d'évacuation se fermant lorsque le niveau d'eau dans le réservoir 12 a atteint sa limite inférieure B, le robinet (non représenté) peut à nouveau commander le remplissage du réservoir 12, de sorte que la chasse d'eau est à nouveau remplie pour une nouvelle utilisation.

Le deuxième mode de réalisation représenté suivant différentes étapes de fonctionnement aux figures 3 à 6 présente des différences liées à l'obturation de l'orifice d'évacuation 14 et liées à la forme de la came 64 du mécanisme d'ouverture 59.

Dans ce mode de réalisation, l'élément d'ouverture 28 commande directement l'ouverture et l'obturation de l'orifice d'évacuation 14. Ainsi, lorsque l'élément d'ouverture 28 est actionné en coulissement vertical vers le haut par la barre d'actionnement 40, le clapet d'obturation 38, solidaire de l'élément d'ouverture 28 dans ce mode de réalisation, n'obture plus l'orifice d'évacuation 14. De même, lorsque l'élément d'ouverture 28 est actionné en coulissement vertical vers le bas par la barre d'actionnement 40, le clapet d'évacuation 38 obture l'orifice d'évacuation 14 pour fermer le réservoir 12.

Par ailleurs, la came 64 présente sensiblement la forme d'un triangle rectangle, dont l'hypoténuse comporte l'encoche 82 d'immobilisation de l'extrémité 84 de la barre d'actionnement 40 précédemment décrite, et dont la hauteur, en retrait transversal par rapport au support 60, délimite (dans la position initiale de repos de la came 64) un interstice 88 destiné à recevoir le doigt de blocage 78 de l'électroaimant 80 lorsque celui-ci n'est pas escamoté. Par ailleurs, la came 64 présente une face inclinée 90 tournée vers la barre d'actionnement 40 et correspondant à l'hypoténuse de la came 64 en forme de triangle rectangle.

Cette face inclinée 90 est agencée au dessus de l'encoche 82 de la came 64 de façon à, comme il sera décrit en référence aux figures 5 et 6, fournir un plan d'appui à l'extrémité 84 de la barre d'actionnement 40.

Dans ce deuxième mode de réalisation, la came 64 diffère sensiblement de la came 64 décrite en référence aux figures 1 et 2 car elle ne présente pas de seconde branche et, par conséquent, pas de contrepoids.

Par ailleurs, l'extrémité 84 de la barre d'actionnement 40 présente une forme en biseau destinée à coopérer avec la face inclinée 90 de la came 64.

Dans la position du mécanisme de transmission 16 décrite en référence à la figure 3, le réservoir 12 est plein et l'encoche 82 de la came 64 immobilise la barre d'actionnement 40 en s'opposant à la poussée d'Archimède exercée par le bras de poussée 26, afin de maintenir l'élément d'ouverture 28 du clapet en position de consigne de fermeture, de sorte que le clapet 38 est fermé et l'orifice d'évacuation 14 est obturé. Dans cette position, le doigt de blocage 78 de l'électroaimant 80 occupe une position de blocage dans l'interstice 88 situé entre la came 64 et le support 60 en maintenant la came 64 en position d'immobilisation de la barre d'actionnement 40.

Comme représenté à la figure 4, lorsqu'une première impulsion électrique est appliquée à l'électroaimant 80, le doigt de blocage 78 est escamoté et quitte l'interstice 88 entre la came 64 et le support 60, de sorte que la came 64 est forcée en basculement par l'extrémité 84 de la barre d'actionnement 40 et libère la barre d'actionnement 40 pour un mouvement de rotation vers le haut. A cette étape du fonctionnement, le flotteur 30, en agissant sur le bras de poussée 26, provoque la remontée de la barre d'actionnement 40 et de l'élément d'ouverture 28 qui remonte en coulissement vertical, et place l'élément d'ouverture dans une position de consigne d'ouverture du clapet d'évacuation, qui libère l'orifice d'évacuation 14 de sorte que le réservoir 12 peut se vider.

Lorsque l'eau a atteint un niveau intermédiaire entre le niveau maximum H et la limite inférieure de niveau B, et comme représenté à la figure 5, le flotteur 30 n'est plus immergé et il flotte alors à la surface de l'eau. La barre d'actionnement 40 redescend par conséquent en même temps que le niveau d'eau.

Par ailleurs, la came 64 revient d'elle-même en position initiale de par son propre poids, permettant ainsi au doigt de blocage 78 de l'électroaimant 80 de se réinsérer dans l'interstice 88 délimité par la came 64 et le support 60. Lorsque le niveau a suffisamment baissé, l'extrémité 84 de la barre d'actionnement 40 retombe en appui sur la surface 90 de la came 64 et le niveau d'eau continue à baisser dans le réservoir 12 sans que la barre d'actionnement 40 continue à descendre. L'évacuation de l'eau au sein du réservoir 12 est par conséquent indépendante de la position de la barre d'actionnement 40.

Comme décrit en référence à la figure 6, lorsque le réservoir 12 est vide et a atteint la limite inférieure B, une seconde impulsion électrique délivrée à l'électroaimant 80 permet d'escamoter à nouveau le doigt de blocage 78 et de libérer la came 64. Sous l'action de l'extrémité en biseau 84 de la barre d'actionnement 40 qui est en appui sur la surface 90 de la came 64, la came 64 est repoussée en basculement dans le sens trigonométrique pour permettre à l'extrémité 84 de la barre d'actionnement 40 de se réinsérer dans l'encoche 82 de la came 64, sous l'action de son propre poids et des poids du bras de poussée 26 et de l'élément d'ouverture 28. Ainsi, l'ensemble constitué par la barre d'actionnement 40, le bras de poussée 26 et l'élément d'ouverture 28 retombe dans sa configuration initiale de fermeture du clapet 38 et d'obturation de l'orifice d'évacuation 14. Dès lors, le robinet (non représenté) est susceptible de remplir à nouveau le réservoir 12.

Avantageusement, ce second mode de réalisation permet de se dispenser d'utiliser un clapet d'ouverture 38 complexe, l'élément d'ouverture 28 pouvant assurer directement l'obturation ou la libération de l'orifice d'évacuation 14. Ceci permet un abaissement notable des coûts de fabrication d'un tel dispositif 10 d'ouverture de chasse d'eau. Par ailleurs, les risques de dysfonctionnement dans le mécanisme d'ouverture 59 sont considérablement réduits dans la mesure où, la came 64 ne comportant pas de bras 70 similaire à celui décrit en référence à la figure 1, les risques de coincement par rapport à la lumière 72 du support 60 précédemment décrite, qui sont toujours possibles en atmosphère humide, sont ici réduits.

Le troisième mode de réalisation de l'invention représenté sur les figures 7 à 11 illustre un mécanisme de transmission 16 représentant le mode préféré de réalisation de l'invention.

D'une façon similaire à celle décrite en référence aux figures 1 à 6, le réservoir d'eau 12 comporte l'orifice inférieur 14 d'évacuation, un élément d'ouverture de clapet 28, sensiblement vertical et comportant un clapet d'évacuation (non représenté), et dont la tige supérieure 34 est articulée, par l'intermédiaire d'un pivot glissant 55, sur la barre d'actionnement 40, liée à un mécanisme d'ouverture 61 du dispositif 10.

De même, le bras de poussée 26 porte le flotteur 30 et est lié au mécanisme d'ouverture 61.

Le mécanisme d'ouverture 61 de ce troisième mode de réalisation diffère sensiblement du mécanisme d'ouverture 59 décrit en référence aux figures 1 à 6. En effet, dans ce mode de réalisation, le bras de poussée 26 n'est pas lié à la barre d'actionnement 40 mais directement au mécanisme d'ouverture 61.

Le mécanisme d'ouverture 61 comporte une première et une seconde roues à toc 92 et 94 coaxiales, situées dans deux plans verticaux parallèles, montées pivotantes sur un axe 95 perpendiculaire à la direction transversale, et qui sont respectivement liées au bras de poussée 26 et à la barre d'actionnement 40.

Les première et seconde roues à tocs 92 et 94 comportent respectivement un premier toc 96 et un second toc 98 dont des surfaces de contact 100 et 102 sont destinées à coopérer par contact l'une avec l'autre de sorte que la première roue à toc 92 est susceptible d'entraîner, lorsque la première surface de contact 100 vient au contact de la seconde surface de contact 102, la seconde roue à toc 94 en rotation dans le sens horaire. L'entraînement n'est possible, comme on le verra ultérieurement, que dans ce sens et la seconde roue à toc 94 ne peut entraîner la première roue à toc 92.

Par ailleurs, la première roue à toc 92 comporte, dans une zone proche de sa périphérie, un doigt 104 qui s'étend perpendiculairement au plan de la première roue à toc 92, et qui est reçu dans une lumière 106 d'un levier pivotant 108 du mécanisme d'ouverture 61, de façon à entraîner celui-ci en basculement lorsque la première roue à toc 92 tourne, le levier basculant 108 étant par ailleurs articulé en rotation autour d'un axe 110 lui aussi perpendiculaire à la direction transversale.

Dans la position initiale du dispositif d'ouverture 10 décrite en référence à la figure 7, le levier basculant 108 est sensiblement vertical et une face de butée 112 du levier 108, tournée vers le côté du mécanisme d'ouverture 61 dans lequel le levier basculant 108 est amené à se déplacer, est au contact du doigt de blocage 78 de l'électroaimant 80. L'électroaimant 80 est, comme dans les précédents modes de réalisation de l'invention, cylindrique, d'orientation verticale, et fixé à un support 114 solidaire du réservoir 12.

Dans le mode de réalisation préféré de l'invention, le levier 108 est articulé autour de l'axe 110 de manière à réduire sensiblement l'effort appliqué par la face de butée 112 sur le doigt de blocage 78 lorsque le dispositif d'ouverture occupe sa position d'ouverture. A cet effet, le levier 108, présente la forme d'une équerre dont le rapport de longueur des branches est tel que l'effort exercé par la face de butée 112 sur le doigt de blocage 78 est environ dix fois inférieur à celui exercé par l'axe 104 dans la lumière 106.

Initialement, le dispositif 10 d'ouverture de chasse d'eau est dans une configuration décrite en référence au schéma de la figure 8, semblable à la vue de la figure 7, dans laquelle le niveau d'eau H correspond au maximum de remplissage du réservoir 12. Le flotteur 30 du bras de poussée 26 est alors immergé et exerce une action, due à la poussée d'Archimède, verticalement de bas en haut sur le bras de poussée 26, qui est lié à la première roue à toc 92, et qui tend à entraîner celle-ci en rotation dans le sens horaire.

Dans la position initiale représentée à la figure 8, la première roue à toc 92 est bloquée en rotation par l'intermédiaire du contact de la face de butée 112 du levier 108 sur le doigt de blocage 78 de l'électroaimant 80. De la sorte, le bras de poussée 26 est maintenu en position basse et le flotteur 30 est maintenu immergé, la seconde roue à toc 94, la barre d'actionnement 40 et l'élément d'ouverture 28 étant aussi, et de par leur propre poids, maintenus dans une position dans laquelle le clapet d'évacuation est maintenu fermé.

Avantageusement, dans le troisième mode de réalisation de l'invention, le clapet d'évacuation est un clapet dont la fermeture est indépendante de l'élément d'ouverture 28, de sorte que lorsque l'élément d'ouverture 28 détermine une position de consigne d'ouverture du clapet d'évacuation (non représenté), le clapet d'évacuation s'ouvre, le clapet d'évacuation se fermant de lui-même lorsque le niveau d'eau dans le réservoir 12 atteint la limite inférieure B, c'est à dire quand le réservoir 12 est vide.

Lorsqu'une impulsion électrique est fournie à l'électroaimant 80, le doigt de blocage 78 est escamoté et autorise la rotation dans le sens horaire du levier 108, et par conséquent de la première roue à toc 92, ce qui permet au bras de poussée 26 de remonter sous l'action du flotteur 30 initialement immergé. De cette façon, le premier toc 96 coopère avec le second toc 98, par l'intermédiaire du contact entre les surfaces 100 et 102 respectives des tocs 96 et 98, et provoque la rotation de la seconde roue à toc 94 dans le sens horaire, ce qui permet d'assurer une remontée de la barre d'actionnement 40, qui entraîne, dans un mouvement de coulissement vertical vers le haut, l'élément d'ouverture 28 qui détermine (non représenté) une position de consigne d'ouverture du clapet, lequel s'ouvre. Le réservoir 12 commence à se vider, le flotteur 30 remontant progressivement d'une position basse immergée vers une position haute dans laquelle il flotte sur l'eau contenue dans le réservoir 12.

Comme l'illustre la figure 10, lorsque le niveau d'eau a atteint la limite inférieure B, le mouvement de rotation de la première roue à toc 92 s'inverse, et le bras de poussée 26 redescend en même temps que le flotteur 30. De la sorte, les première et seconde roues à toc 92 et 94 reviennent chacune indépendamment dans leur position initiale, et l'élément d'ouverture du clapet repasse dans une position de consigne de fermeture, le clapet d'évacuation restant ouvert tant que le niveau d'eau n'a pas atteint la limite inférieure B atteinte quand le réservoir 12 est vide.

Le mouvement de rotation inverse de la première roue à toc 92 provoque la rotation dans le sens trigonométrique du levier 108, dont une surface d'escamotage 116 force le doigt de blocage 78 de l'électroaimant 80 à s'escamoter au passage.

Le dispositif 10 d'ouverture de chasse se retrouve alors dans une position du mécanisme d'ouverture 61 similaire à la position initiale, comme illustré en référence à la figure 11, le niveau d'eau étant à la limite inférieure de niveau B. La seconde roue à toc 94 revient en butée contre la première roue à toc 92 par l'intermédiaire du contact entre les surfaces respectives 102 et 100 du toc 98 de la seconde roue à toc 94 et du toc 96 de la première roue à toc 92. Le réservoir 12 est donc susceptible d'être à nouveau rempli par le robinet (non représenté) pour une nouvelle utilisation.

En variante (non représentée), l'architecture du troisième mode de réalisation du dispositif d'ouverture de chasse 10 peut être utilisée avec un clapet d'évacuation solidaire dans ses mouvements de l'élément d'ouverture 28. Dans un tel quatrième mode de réalisation, le mécanisme d'ouverture 61 diffère du précédent en ce que le levier 108 ne comporte pas de surface d'escamotage 116 similaire à celle décrite en référence à la figure 10, et ne peut escamoter le doigt de blocage 78 de l'électroaimant 80, si bien que la barre d'actionnement 40, en descendant avec l'élément d'ouverture 28, ne peut ramener la seconde roue à toc 94 dans sa position initiale tant que le doigt de blocage 78 de l'électroaimant 80 n'a pas été escamoté une seconde fois. L'élément d'ouverture 28 reste alors dans une position de consigne d'ouverture, le clapet restant ouvert, et seule une seconde impulsion électrique sur l'électroaimant 80 permet de libérer le levier 108 pour provoquer la fermeture du clapet d'évacuation.

Avantageusement, l'architecture des troisième et quatrième modes de réalisation de l'invention permet de réaliser un dispositif 10 d'ouverture de chasse simple à assembler puisqu'il peut être monté en un seul bloc dans un réservoir 12, contrairement aux deux premiers modes de réalisation dans lesquels nécessite un montage pièce par pièce dans le réservoir 12.

Par ailleurs, ce dispositif 10 permet par ailleurs d'associer à la rotation des première et seconde roues à toc 92 et 94 un système de commande permettant l'ouverture ultérieure du robinet destiné à assurer le remplissage du réservoir 12.

Enfin, la figure 12 illustre un schéma de principe d'une électronique de commande destinée à provoquer l'escamotage du doigt de blocage 78 en envoyant une impulsion électrique dans l'électroaimant 80. Comme on le voit, des piles 118 permettent l'alimentation d'une cascade de modules, comportant un module de détection électronique 120 qui transmet une information, relative à la présence ou à l'absence d'une personne utilisatrice P, à un module d'amplification 122, qui transmet cette information à une unité centrale 124 qui détermine le temps de présence de la personne utilisatrice et, lorsque la présence de la personne utilisatrice P n'est plus détectée au bout d'un certain temps, déclenche l'envoi d'une impulsion à un module de commande de l'électroaimant 126, qui fournit une impulsion électrique à l'électroaimant 80 pour que celui-ci agisse sur le mécanisme d'ouverture 16 de la chasse d'eau.

Comme on le voit, ce dispositif 10 d'ouverture de chasse d'eau est particulièrement avantageux car il permet de n'utiliser que des éléments alimentés sous une basse tension fournie par des piles 118, la poussée d'Archimède constituant la principale source d'énergie pour la totalité des efforts qui consomment beaucoup d'énergie. De la sorte, lors de l'installation de telles toilettes, il est possible de se dispenser d'une alimentation électrique issue du secteur.

## Revendications

1. Dispositif (10) d'ouverture de chasse d'eau de toilettes, du type qui comporte un réservoir d'eau (12) alimenté par un robinet relié à un réseau de distribution d'eau, et qui est susceptible d'être ouvert pour provoquer le remplissage du réservoir (12) lorsque le niveau d'eau descend en dessous d'une limite inférieure (B) déterminée, et qui comporte un orifice d'évacuation (14) inférieur et un clapet d'évacuation (38) associé à cet orifice (14), qui est susceptible d'occuper une position fermée pour retenir l'eau à l'intérieur du réservoir (12) ou une position ouverte pour évacuer l'eau vers une cuvette des toilettes,et du type qui comporte un flotteur (30) qui, lorsque le réservoir (12) est plein, est immergé de manière à solliciter le clapet (38) vers sa position fermée par l'intermédiaire d'un mécanisme de transmission (16) agencé dans le réservoir (12), **caractérisé en ce que** le mécanisme de transmission (16) comporte un doigt (78) de blocage susceptible d'occuper une position de blocage pour maintenir le clapet (38) fermé ou d'occuper une position escamotée pour permettre au flotteur (30) d'entraîner le clapet (38) de sa position fermée vers sa position ouverte, et
**en ce que** le mécanisme de transmission (16) comporte un bras de poussée (26), mobile entre une position haute et une position basse, qui comporte une première extrémité portant le flotteur (30), et dont une seconde extrémité est susceptible de transmettre une poussée issue du flotteur (30) à un mécanisme d'ouverture (59, 61) destiné à ouvrir le clapet (38).

2. Dispositif (10) d'ouverture de chasse d'eau selon la revendication 1, **caractérisé en ce que** le mécanisme de transmission (16) comporte un élément d'ouverture (28) du clapet (38), dont une extrémité supérieure est liée au mécanisme d'ouverture (59, 61), dont une extrémité inférieure agit sur le clapet d'évacuation (38) et qui est mobile entre une position de consigne de fermeture et une position de consigne d'ouverture dans laquelle l'élément d'ouverture (28) ouvre le clapet (38).

3. Dispositif (10) d'ouverture de chasse d'eau selon la revendication 2, **caractérisé en ce que** le mécanisme d'ouverture (59, 61) est susceptible d'être actionné par le bras de poussée lorsqu'il passe de sa position basse à sa position haute, pour faire passer l'élément d'ouverture (28) du clapet (38) de sa position de consigne de fermeture à sa position de consigne d'ouverture, et comporte une barre d'actionnement (40), solidaire dans ses mouvements de l'élément d'ouverture (28) du clapet (38).

4. Dispositif (10) d'ouverture de chasse d'eau selon la revendication 3, **caractérisé en ce que** le bras de poussée (26) et la barre d'actionnement (40) sont liés l'un à l'autre et **en ce que** le mécanisme d'ouverture (59) comporte une came (64) pivotante qui est susceptible, lorsqu'elle est bloquée par le doigt de blocage (78), d'immobiliser le bras de poussée (26) en position basse et la barre d'actionnement (40) pour maintenir le clapet fermé (38), et qui est susceptible, lorsque le doigt de blocage (78) est escamoté, d'être forcée en basculement en libérant le bras de poussée (26) et la barre d'actionnement (40) de la position basse à la position haute pour amener l'élément d'ouverture (28) de sa position de consigne de fermeture à sa position de consigne d'ouverture et ouvrir le clapet (38).

5. Dispositif (10) d'ouverture de chasse d'eau selon la revendication 4, **caractérisé en ce que** le clapet (38) est commandé directement par l'élément d'ouverture (28), les positions de consigne d'ouverture et de fermeture du clapet (38) correspondant aux positions ouverte et fermée du clapet.

6. Dispositif (10) d'ouverture de chasse d'eau selon la revendication 4, **caractérisé en ce que** la came (64) est ramenée en position initiale par son poids, puis est à nouveau bloquée par le doigt de blocage (78), et comporte une surface d'appui (90) pour maintenir le bras de poussée (26) et la barre d'actionnement (40) en une position intermédiaire dans laquelle l'élément d'ouverture (28) maintient le clapet (38) ouvert, et **en ce que**, lorsque le doigt de blocage (78) est à nouveau escamoté, le poids du bras de poussée (26) et de la barre d'actionnement (40) permettent de forcer à nouveau la came (64) en basculement pour que le bras de poussée (26) et la barre d'actionnement (40) retombent en position basse de sorte que l'élément d'ouverture (28) repasse de sa position de consigne d'ouverture à sa position de consigne de fermeture et ferme le clapet (38).

7. Dispositif (10) d'ouverture de chasse d'eau selon la revendication 4, **caractérisé en ce que** l'élément d'ouverture (28) commande seulement l'ouverture du clapet (38), le bras de poussée (26) et la barre d'actionnement (40) étant rappelés en position basse par leur poids, et le clapet (38) se fermant indépendamment quand le niveau d'eau descend en dessous de la limite inférieure (B) déterminée.

8. Dispositif (10) d'ouverture de chasse d'eau selon la revendication 7, **caractérisé en ce que** la came (64) est maintenue basculée par un contrepoids (70) et est ramenée en position initiale par le poids du bras de poussée (26) et de la barre d'actionnement (40).

9. Dispositif (10) d'ouverture de chasse d'eau selon la revendication 3, **caractérisé en ce que** le bras de poussée (26) et la barre d'actionnement (40) sont indépendants et respectivement liés à une première (92) et une seconde (94) roues à toc du mécanisme d'ouverture (61) qui sont susceptibles, lorsque la première roue à toc (92) est bloquée par le doigt de blocage (78), d'immobiliser le bras de poussée (26) et la barre d'actionnement (40) pour maintenir le clapet (38) fermé, et qui sont susceptibles, lorsque le doigt de blocage (78) est escamoté, d'être forcées en basculement, la première roue à toc (92) liée au bras de poussée (26), qui passe de sa position basse à sa position haute, entraînant la seconde roue à toc (94) pour placer l'élément d'ouverture (28) en position de consigne d'ouverture et ouvrir le clapet (38).

10. Dispositif (10) d'ouverture de chasse d'eau selon la revendication 9, **caractérisé en ce que** la première roue à toc (92) est ramenée en position initiale par le poids du bras de poussée (26) quand il passe de sa position haute à sa position basse en repassant par une position dans laquelle la première roue à toc (92) force le doigt de blocage (78) à s'escamoter, et **en ce que** la seconde roue à toc (94) est rappelée par le poids de la barre d'actionnement (40) pour placer l'élément d'ouverture (28) en position de consigne de fermeture, le clapet (38) se fermant indépendamment quand le niveau d'eau descend en dessous de la limite inférieure (B) déterminée.

11. Dispositif (10) d'ouverture de chasse d'eau selon la revendication 9, **caractérisé en ce que** le doigt de blocage (78) est à nouveau escamoté pour libérer la première roue à toc (92) et la ramener en position initiale sous le poids du bras de poussée (26) quand il passe de sa position haute à sa position basse, la seconde roue à toc (94) étant rappelée par le poids de la barre d'actionnement (40) et de l'élément d'ouverture (28) pour placer l'élément d'ouverture (28) en position de consigne de fermeture et fermer le clapet (38).

12. Dispositif (10) d'ouverture de chasse d'eau selon l'une quelconque des revendications 1 à 8, **caractérisé en ce que** le doigt de blocage (78) est lié à un électroaimant (80) et est escamoté quand l'électroaimant (80) est alimenté.

## Patentansprüche

1. Öffnungsvorrichtung (10) für eine Toilettenwasserspülung mit einem Wasserbehälter (12), der durch einen Füllhahn gespeist wird, welcher wiederum mit einem Wasserverteilungsnetz verbunden ist, und der geöffnet werden kann, um den Wasserbehälter (12) aufzufüllen, wenn der Wasserstand unter eine festgelegte Untergrenze (B) fällt, und die eine untere Austrittsöffnung (14) und eine Austrittsklappe (38) besitzt, die mit dieser Öffnung (14) verbunden ist, die eine geschlossene Position einnehmen kann, um das Wasser im Behälter (12) zu halten, oder eine offene Position einnehmen kann, um das Wasser in ein Toilettenbecken abfließen zu lassen, und die einen Schwimmer (30) besitzt, der bei vollem Wasserbehälter (12) so eingetaucht wird, dass die Klappe (38) mit Hilfe eines Übertragungsmechanismus (16) in ihre geschlossene Position gebracht wird; **dadurch gekennzeichnet, dass** der Übertragungsmechanismus (16) einen Blockierungsfinger (78) besitzt, der eine Blockierungsstellung einnehmen kann, um die Klappe (38) geschlossen zu halten, oder eine versenkte Stellung einnehmen kann, so dass die Klappe (38) mittels des Schwimmers (30) von ihrer geschlossenen Position in ihre geöffnete Position gebracht werden kann, und dass der im Wasserbehälter (12) angeordnete Übertragungsmechanismus (16) einen zwischen einer oberen und einer unteren Stellung beweglichen Stoßarm (26) besitzt, der an einem Ende den Schwimmer (30) aufweist und dessen anderes Ende einen von dem Schwimmer (30) kommenden Stoß auf einen Öffnungsmechanismus (59, 61) übertragen kann, der die Klappe (38) öffnet.

2. Öffnungsvorrichtung (10) für eine Wasserspülung nach Anspruch 1, **dadurch gekennzeichnet, dass** der Übertragungsmechanismus (16) ein Öffnungselement (28) der Klappe (38) besitzt, wobei sein oberes Ende mit dem Öffnungsmechanismus (59, 61) verbunden ist und sein unteres Ende auf die Austrittsklappe (38) wirkt, und das zwischen einer eingestellten Schließposition und einer eingestellten Öffnungsposition, in der das Öffnungselement (28) die Klappe (38) öffnet, beweglich ist.

3. Öffnungsvorrichtung (10) für eine Wasserspülung nach Anspruch 2, **dadurch gekennzeichnet, dass** der Öffnungsmechanismus (59, 61) durch den Stoßarm in Gang gesetzt werden kann, wenn er von seiner unteren Position in seine obere Position übergeht, damit das Öffnungselement (28) der Klappe (38) von seiner eingestellten Schließposition in seine eingestellte Öffnungsposition gelangen kann und eine Betätigungsstange (40) besitzt, die in ihren Bewegungen mit dem Öffnungselement (28) der Klappe (38) verbunden ist.

4. Öffnungsvorrichtung (10) für eine Wasserspülung nach Anspruch 3, **dadurch gekennzeichnet, dass** der Stoßarm (26) und die Betätigungsstange (40) miteinander verbunden sind und dass der Öffnungsmechanismus (59) einen kippbaren Nocken (64) besitzt, der, wenn er durch den Blockierungsfinger (78) blockiert wird, den Stoßarm (26) in seiner unteren Stellung und die Betätigungsstange (40) festsetzen kann, um die Klappe (38) geschlossen zu halten, und der bei versenktem Blockierungsfinger (78) zum Kippen gebracht werden kann, wobei der Stoßarm (26) und die Betätigungsstange (40) von ihrer unteren Position in die obere Position gebracht werden, so dass das Öffnungselement (28) von seiner eingestellten Schließposition in seine eingestellte Öffnungsposition gelangt und die Klappe (38) öffnet.

5. Öffnungsvorrichtung (10) für eine Wasserspülung nach Anspruch 4, **dadurch gekennzeichnet, dass** die Klappe (38) direkt von dem Öffnungselement (28) gesteuert wird, wobei die eingestellten Öffnungspositionen und Schließpositionen der Klappe (38) der geöffneten und geschlossenen Position der Klappe entsprechen.

6. Öffnungsvorrichtung (10) für eine Wasserspülung nach Anspruch 4, **dadurch gekennzeichnet, dass** der Nocken (64) durch sein Gewicht wieder in seine Ausgangsposition zurückkehrt und anschließend erneut durch den Blockierungsfinger (78) blockiert wird, und eine Auflagefläche (90) besitzt, um den Stoßarm (26) und die Betätigungsstange (40) in einer Zwischenposition zu halten, in der das Öffnungselement (28) die Klappe (38) offenhält, und dass bei erneut versenktem Blockierungsfinger (78) der Nocken (64) durch das Gewicht des Stoßarms (26) und durch die Betätigungsstange (64) erneut zum Kippen gebracht wird, damit der Stoßarm (26) und die Betätigungsstange (40) wieder in ihre untere Position gelangen, so dass das Öffnungselement (28) wieder von seiner eingestellten Öffnungsposition in seine eingestellte Schließposition fährt und die Klappe (38) schließt.

7. Öffnungsvorrichtung (10) für eine Wasserspülung nach Anspruch 4, **dadurch gekennzeichnet, dass** das Öffnungselement (28) nur das Öffnen der Klappe (38) steuert, wobei der Stoßarm (26) und die Betätigungsstange (40) durch ihr Gewicht in ihre untere Position zurückgeholt werden, und die Klappe (38) sich selbständig schließt, wenn der Wasserstand auf eine festgelegte Untergrenze (B) abfällt.

8. Öffnungsvorrichtung (10) für eine Wasserspülung nach Anspruch 7, **dadurch gekennzeichnet, dass** der Nocken (64) durch ein Gegengewicht (70) hin- und herkippt und durch das Gewicht des Stoßarms (26) und der Betätigungsstange (40) in die Ausgangsposition zurückgelangt.

9. Öffnungsvorrichtung (10) für eine Wasserspülung nach Anspruch 3, **dadurch gekennzeichnet, dass** der Stoßann (26) und Betätigungsstange (40) unabhängig voneinander jeweils mit einem ersten (92) und einem zweiten (94) Mitnehmerrad des Öffnungsmechanismus (61) verbunden sind, die bei Blockieren des ersten Mitnehmerrades (92) durch den Blockierungsfinger (78) den Stoßarm (26) und die Betätigungsstange (40) festsetzen können, so dass die Klappe (38) geschlossen bleibt, und die, wenn der Blockierungsfinger (78) versenkt ist, das erste, mit dem Stoßarm (26) verbundene, Mitnehmerrad (92) zum Kippen bringen können, der von seiner unteren Position in seine obere Position fährt, wobei er das zweite Mitnehmerrad (94) mit sich nimmt, um das Öffnungselement (28) in die eingestellte Öffnungsposition zu bringen und die Klappe (38) zu öffnen.

10. Öffnungsvorrichtung (10) für eine Wasserspülung nach Anspruch 9, **dadurch gekennzeichnet, dass** das erste Mitnehmerrad (92) durch das Gewicht des Stoßarms (26) wieder in seine Ausgangsposition zurückkehrt, wenn es von seiner oberen Position in seine Position fährt, wobei es wieder durch eine Position geführt wird, in der das erste Mitnehmerrad (92) den Blockierungsfinger (78) versenkt, und dass das zweite Mitnehmerrad (94) durch das Gewicht der Betätigungsstange (40) wieder zurückgeholt wird, um das Öffnungselement (28) in die eingestellte Schließposition zu bringen, wobei sich die Klappe (38) selbständig schließt, wenn der Wasserstand unter die festgesetzte Untergrenze (B) fällt.

11. Öffnungsvorrichtung (10) für eine Wasserspülung nach Anspruch 9, **dadurch gekennzeichnet, dass** der Blockierungsfinger (78) erneut versenkt wird, um das erste Mitnehmerrad (92) freizusetzen und es unter dem Gewicht des Stoßarms (26) in seine Ausgangsposition zurückzubringen, wenn er von seiner oberen Position in seine untere Position fährt, wobei das zweite Mitnehmerrad (94) durch das Gewicht der Betätigungsstange (40) und des Öffnungselementes (28) zurückgeholt wird, um das Öffnungselement (28) in die eingestellte Schließposition zu bringen und die Klappe (38) zu schließen.

12. Öffnungsvorrichtung (10) für eine Wasserspülung nach einem der vorhergehenden Ansprüche 1 bis 8, **dadurch gekennzeichnet, dass** der Blockierungsfinger (78) mit einem Elektromagneten (80) verbunden ist und versenkt wird, wenn der Elektromagnet (80) gespeist wird.

## Claims

1. Device (10) for opening a toilet water flush, of the type that comprises a water cistern (12) supplied by a tap connected to a water distribution network, and that can be opened to cause the cistern (12) to fill when the water level falls below a given lower limit (B), and that comprises a lower discharge orifice (14) and a discharge valve (38) associated with this orifice (14), that may occupy a closed position to retain the water inside the cistern (12) or an open position to discharge the water to a toilet bowl, and of the type that comprises a float (30) which, when the cistern (12) is full, is immersed so as to urge the valve (38) to its closed position by means of a transmission mechanism (16) **characterised in that** the transmission mechanism (16) comprises a locking pin (78) that may occupy a locking position to keep the valve (38) closed or a retracted position to allow the float (30) to drive the valve (38) from its closed position to its open position, and **in that** the transmission mechanism (16) provided in the cistern (12) comprises a push arm (26), movable between a high and a low position, which comprises a first end carrying the float (30), and of which a second end can transmit a thrust from the float (30) to an opening mechanism (59, 61) used to open the valve (38).

2. Device (10) for opening a water flush according to claim 1, **characterised in that** the transmission mechanism (16) comprises an opening element (28) for the valve (38), of which an upper end is connected to an opening mechanism (59, 61), of which a lower end acts on the discharge valve (38) and which is movable between a set closed position and a set open position in which the opening element (28) opens the valve (38).

3. Device (10) for opening a water flush according to claim 2, **characterised in that** the opening mechanism (59, 61) can be actuated by the push arm when it moves from its low to its high position, to move the opening element (28) of the valve (38) from its set closed position to its set open position, and comprises an actuating bar (40), integral in its movements with the opening element (28) of the valve (38).

4. Device (10) for opening a water flush according to claim 3, **characterised in that** the push arm (26) and the actuating bar (40) are connected to each other and **in that** the opening mechanism (59) comprises a pivoting cam (64) that can, when it is locked by the locking pin (78), immobilise the push arm (26) in the low position and the actuating bar (40) to keep the valve (38) shut, and that can, when the locking pin (78) is retracted, be made to tilt, releasing the push arm (26) and the actuating bar (40) from the low to the high position to take the opening element (28) from its set closed position to its set open position and open the valve (38).

5. Device (10) for opening a water flush according to claim 4, **characterised in that** the valve (38) is controlled directly by the opening element (28), the set open and closed positions of the valve (38) corresponding to the open and closed positions of the valve.

6. Device (10) for opening a water flush according to claim 4, **characterised in that** the cam (64) is brought back to the initial position by its weight, then is again locked by the locking pin (78), and comprises a support surface (90) to keep the push arm (26) and the actuating bar (40) in an intermediate position in which the opening element (28) keeps the valve (38) open, and **in that**, when the locking pin (78) is again retracted, the weight of the push arm (26) and the actuating bar (40) allow the cam (64) to be again made to tilt so that the push arm (26) and the actuating bar (40) return to the low position in such a way that the opening element (28) moves back from its set open position to its set closed position and closes the valve (38).

7. Device (10) for opening a water flush according to claim 4, **characterised in that** the opening element (28) controls only the opening of the valve (38), the push arm (26) and the actuating bar (40) being returned to the low position by their weight, and the valve (38) closing independently when the water level falls below the given lower limit (B).

8. Device (10) for opening a water flush according to claim 7, **characterised in that** the cam (64) is kept tilted by a counterweight (70) and is returned to the initial position by the weight of the push arm (26) and the actuating bar (40).

9. Device (10) for opening a water flush according to claim 3, **characterised in that** the push arm (26) and the actuating bar (40) are independent and respectively connected to a first (92) and a second (94) dog wheel of the opening mechanism (61) which can, when the first dog wheel (92) is locked by the locking pin (78), immobilise the push arm (26) and the actuating bar (40) to keep the valve (38) shut, and that can, when the locking pin (78) is retracted, be made to tilt, the first dog wheel (92) connected to the push arm (26), which moves from its low to its high position, driving the second dog wheel (94) to place the opening element (28) in the set open position and open the valve (38).

10. Device (10) for opening a water flush according to claim 9, **characterised in that** the first dog wheel (92) is brought back to the initial position by the weight of the push arm (26) when it moves from its high to its low position passing through a position in which the first dog wheel (92) forces the locking pin (78) to retract, and **in that** the second dog wheel (94) is returned by the weight of the actuating bar (40) to place the opening element (28) in the set closed position, the valve (38) closing independently when the water level falls below the given lower limit (B).

11. Device (10) for opening a water flush according to claim 9, **characterised in that** the locking pin (78) is again retracted to release the first dog wheel (92) and return it to the initial position under the weight of the push arm (26) when it moves from its high to its low position, the second dog wheel (94) being returned by the weight of the actuating bar (40) and the opening element (28) to place the opening element (28) in the set closed position and close the valve (38).

12. Device (10) for opening a water flush according to any one of claims 1 to 8, **characterised in that** the locking pin (78) is connected to an electromagnet (80) and is retracted when the electromagnet (80) is energised.
